# EUROPÄISCHE PATENTANMELDUNG

(11) **EP 0 309 696 A2**
(43) Veröffentlichungstag der Anmeldung: **05.04.1989**
(21) Anmeldenummer: 88112872.2
(22) Anmeldetag: 08.08.1988
(51) Int. Cl.: A47B 17/02

(54) **Schreibtisch**

(30) Priorität: 28.09.1987 DE 3732658
(71) Anmelder: Drabert Söhne GmbH & Co., D-4950 Minden (DE)
(72) Erfinder: Dubach, Fredi, CH-8344 Bäretswil (CH); Lanuzzi, Max, CH-6951 Ponte Capriasca (CH)
(74) Vertreter: Patentanwälte Dipl.-Ing. Bodo Thielking Dipl.-Ing. Otto Elbertzhagen

(57) **Zusammenfassung**

Ein Schreibtisch besitzt ein Gestell, das zwei seitliche Wangenelemente (4) aufweist. Die beiden Wangenelemente sind mittels eines unterhalb der Tischplatte (8) verlaufenden Querträgers (1) miteinander verbunden. Der Querträger ist als zur Tischplattenunterseite hin offener Kabelkanal ausgebildet. An seinen Stirnseiten weist der Querträger quer zu seiner Längserstreckung verlaufende Flanschen (1a, 1b) auf, die mit den Wangenelementen verschraubt sind.

## Beschreibung

Die Erfindung betrifft einen Schreibtisch nach dem Oberbegriff des Anspruchs 1.

Bei bekannten Schreibtischen dieser Art sind die seitlichen Wangenelemente über ein ringsum geschlossenes Verbindungsprofil miteinander verschweißt. Auf der Schweißkonstruktion ist die Tischplatte befestigt. Für die Verkabelung sind besondere Kabelkanäle an der vom Benutzer abgewandten Seite vorgesehen.

Ausgehend von diesem Stand der Technik liegt der Erfindung die Aufgabe zugrunde, einen Schreibtisch der als bekannt vorausgesetzten Art so auszubilden, daß er unter Beibehaltung der wesentlichen Konstruktionselemente an unter schiedliche Anforderungen anpassbar ist, wobei ein geräumiger Kabelkanal sowohl mit Abstand von der hinteren als auch von der vorderen Längskante der Tischplatte angeordnet sein soll und die Kabel in einem annähernd mittleren seitlichen Bereich durch Aussparungen nach oben geführt werden sollen.

Die Lösung dieser Aufgabe erfolgt mit den Merkmalen des Kennzeichnungsteils von Anspruch 1.

Bei dem erfindungsgemäßen Schreibtisch weist der Querträger eine Doppelfunktion auf. Er ist einerseits Verbindungselement zwischen den seitlich angeordneten Wangenelementen und andererseits durch seine trogartige Gestaltung gleichzeitig Kabelkanal. Es ist möglich, den Schreibtisch unter Beibehaltung der technischen Grundelemente an unterschiedliche Anforderungen anzupassen. So ist es möglich, durch Wahl und Anordnung bestimmter Verbindungslaschen die Höhe der Tischplatte unterschiedlich zu wählen. Durch Anbringung einer anschraubbaren Höhenverstelleinrichtung mit Spindel und Spindelmutter ist es bei einer anderen Ausführung möglich, nicht nur die Höhe stufenlos zu verstellen, sondern auch die Tischneigung zu verändern. Der Schreibtisch läßt sich in besonders einfacher Weise mit einem Nachbarschreibtisch verketten. Dabei genügt für jeden anzuschließenden Schreibtisch jeweils eine Tischplatte und ein Wangenelement, da an die innenliegenden Wangenelemente verketteter Schreibtische die Flansche von jeweils zwei benachbarten Querträgern angeschraubt sind.

Weitere Merkmale der Erfindung ergeben sich aus den weiteren Unteransprüchen.

Nachstehend werden bevorzugte Ausführungsformen der Erfindung anhand der Zeichnung im einzelnen beschrieben. Es zeigen:
Figur 1 eine perspektivische Gesamtansicht einer ersten Ausführungsform des Schreibtisches mit einer Höhenverstellvorrichtung,
Figur 2 einen horizontalen Schnitt durch den Anschlußbereich eines Wangenelements mit Höhenverstelleinrichtung,
Figur 3 eine perspektivische Ansicht des endseitigen Bereichs des Querträgers mit Höhenverstelleinrichtung,
Figur 4 eine schematische Darstellung eines Anschlusses zwischen Querträger und mit der Tischplatte verbundenen U-Profilen in unterschiedlicher Höhenlage.

Der erfindungsgemäße Schreibtisch besitzt zwei seitliche Wangenelemente 4, die aus zwei mit Abstand voneinander angeordneten vertikalen Stützen 5 und 6 bestehen, welche mit einem unteren Querholm 7 verbunden sind. Die Stützen 5 und 6 besitzen im unteren Bereich I-förmiges Profil, während sie im oberen Bereich T-förmiges Profil aufweisen. In dem T-förmigen Bereich besitzen sie Bohrungen, die zur Aufnahme von nicht dargestellten Schrauben dienen. Mit diesen Schrauben werden die Flansche 2 und 3 des insgesamt mit 1 bezeichneten Querträgers an den Wangenelementen 4 festgeschraubt.

Der Querträger ist trogförmig ausgebildet und besitzt eine horizontal verlaufende Basis 1b sowie zwei seitlich sich anschließende Flansche 1a und 1b, die schräg aufwärts ragen. An die Flansche 1a und 1c sind die stirnseitigen Flansche 2 und 3 angeschweißt.

Der Querträger 1 dient als Kabelkanal. Im Inneren des Querträgers ist eine lose Trennleiste 21 eingelegt, welche zur räumlichen Trennung der Niederspannungsleitungen von den Hochspannungsleitungen dient.

Die Tischplatte 8 besitzt an den Seiten einen mit Abstand von der hinteren und vorderen Kante angeordneten Ausschnitt 8a. Der Ausschnitt 8a kann mit einer nicht dargestellten Abdeckung verschlossen werden. Durch den Ausschnitt 8a sollen die Kabel, die innerhalb des Querträgers 1 verlaufen, austreten.

Die Tischplatte besitzt auf Ihrer Unterseite zwei U-förmige Profile mit abgekröpften Profilstegen 9a und 10a. Diese Profilstege 9a und 10a sind mit der Unterseite der Tischplatte verschraubt.

Bei der Ausführungsform gemäß Figuren 1 bis 3 ist eine Höhenverstelleinrichtung vorgesehen, die im wesentlichen aus einer Halterung 15 besteht. Die Halterung besitzt zwei Rohre 22 und 23, die mit einem Quergurt 24 verbunden sind. An den oberen Enden sind die Rohre über Flansch 25 und 26 an den Querträgern 1 angeschraubt. Die Flansche 25 und 26 liegen an den Versteifungsblechen 19, die sich zwischen den Flanschen 1c und 2 bzw. 1a und 3 erstrecken.

In den Rohren 22 und 23 sind jeweils Spindelmuttern vorgesehen, in die Gewindespindeln 16 und 17 eindrehbar sind. Der Antrieb der Gewindespindeln 16 und 17 erfolgt über Antriebsräder 27 und 28, die mit den Gewindespindeln 16 und 17 in den U-Profilen 9 und 10 drehbar gelagert sind.

In jedem U-Profil verlaufen Antriebsketten 29 und 30, die am anderen Ende des U-Profils nicht dargestellte weitere Antriebsräder umschlingen, die ihrerseits mit entsprechenden Gewindespindeln verbunden sind. Ein Verdrehen der Antriebsräder mittels der schematisch angedeuteten Antriebskurbel 31 führt zu einem Anheben bzw. Absenken des jeweils betätigten Bereichs. Auf diese Weise lassen sich sowohl die Höhe als auch die Neigung der Tischplatte 8 verstellen.

Die Wangenelemente 4 sind von nicht genauer dargestellten Verkleidungselementen 32 und 33 umschlossen, so daß die Konstruktionsteile der Wangenelemente nicht sichtbar sind.

In Figur 4 ist das Schema einer starr befestigten Tischplatte 8 gezeigt. Bei dieser Ausführungsform sind die U-Profile 10 über Laschen 11 mit dem Querträgerflansch 1c verbunden. Die Laschen 11 sind abgewinkelt und besitzen Durchgangsbohrungen 12, 13 und 14, die unterschiedliche Abstände von dem Scheitel 11a einhalten. In Figur 4 sind drei unterschiedliche Einbaupositionen gezeigt, aus denen sich die unterschiedliche Höhenlage des U-Profils und damit der Tischplatte 8 ergibt.

Bei der Darstellung gemäß Figur 1 befinden sich die Flansche 2 und 3 in einer Position, in der eine Verkettung mit einem benachbarten Tisch ohne weiteres möglich ist. Im unverketteten Zustand greifen die Flansche 2 und 3 des Querträgers 1 von der Außenseite über die Stützen 5 und 6.

## Patentansprüche

1. Schreibtisch mit Gestell, das zwei seitliche Wangenelemente aufweist, die mittels eines unterhalb der Tischplatte verlaufenden Querträgers verbunden sind, dadurch gekennzeichnet,
daß der Querträger (1) als zur Tischplattenunterseite hin offener Kabelkanal ausgebildet ist und an seinen Stirnseiten quer zu seiner Längserstreckung verlaufende Flansche (2; 3) aufweist, die mit den Wangenelementen (4) verschraubt sind.

2. Schreibtisch nach Anpruch 1,
dadurch gekennzeichnet,
daß die Wangenelemente (4) aus zwei parallel mit Abstand zueinander angeordneten, vertikalen Stützen (5 und 6) bestehen, die mittels eines unteren Querholms (7) verbunden sind.

3. Schreibtisch nach Anspruch 1 oder 2,
dadurch gekennzeichnet,
daß die Stützen (5 und 6) als I-Profile ausgebildet sind.

4. Schreibtisch nach Anspruch 3,
dadurch gekennzeichnet,
daß die I-Profile der Stützen (5 und 6) im oberen Bereich als T-Profile ausgebildet sind, wobei die aufeinander zu weisenden Querstege fehlen.

5. Schreibtisch nach einem oder mehreren der Ansprüche 1 bis 4,
dadurch gekennzeichnet,
daß unter der Tischplatte (8) zwei U-Profile (9 und 10) parallel zueinander und zu den Längsseiten der Tischplatte (8) verlaufen, welche horizontal nach außen abgekröpfte Schenkelbereiche (9a und 10a) aufweisen, welche an der Unterseite der Tischplatte (8) anliegen und damit verbunden sind.

6. Schreibtisch nach einem oder mehreren der Ansprüche 1 bis 5,
dadurch gekennzeichnet,
daß die U-Profile über abgewinkelte Laschen (10) mit den seitlichen Flanschen (1a) des Querträgers (1) verschraubt sind.

7. Schreibtisch nach einem oder mehreren der Ansprüche 1 bis 6,
dadurch gekennzeichnet,
daß die abgewinkelten Laschen (11) mehrere Durchgangsbohrungen (12; 13, 14) aufweisen, die unterschiedliche Abstände vom Scheitel (11a) aufweisen.

8. Schreibtisch nach einem oder mehreren der Ansprüche 1 bis 7,
dadurch gekennzeichnet,
daß der Querträger (1) trogartig mit einer ebenen horizontalen Basis (1b) und zwei sich anschließenden, schräg aufwärts und auswärts geneigten Flunchen (1a; 1c) ausgebildet ist.

9. Schreibtisch nach einem oder mehreren der Ansprüche 1 bis 8,
dadurch gekennzeichnet,
daß neben den Flanschen (2 und 3) des Querträgers (1) jeweils eine Halterung (15) anschraubbar ist, welche jeweils zwei Aufnahmen für Gewindespindeln (16 und 17) aufweisen, welche drehbar mit den U-Profilen (9; 10) verbunden sind.

10. Schreibtisch nach einem oder mehreren der Ansprüche 1 bis 9,
dadurch gekennzeichnet,
daß jeweils zwei auf der gleichen Seite des Querträgers (1) liegende Gewindespindeln über ein gemeinsames Antriebselement zum Absenken bzw. Anheben des zugehörigen Bereichs der Tischplatte (8) verdrehbar sind.

11. Schreibtisch nach einem oder mehreren der Ansprüche 1 bis 10,
dadurch gekennzeichnet,
daß zwischen den Flanschen (2; 3) und den Flanschen (1a; 1c) des Querträgers (1) Versteifungsbleche (19) vorgesehen sind.
